# EUROPÄISCHE PATENTSCHRIFT

(11) **EP 1 292 480 B1**
(45) Veröffentlichungstag und Bekanntmachung des Hinweises auf die Patenterteilung: **20.09.2006**
(21) Anmeldenummer: 01944969.3
(22) Anmeldetag: 30.05.2001
(51) Int. Cl.: B61L 1/16, B61L 21/06

(54) **VERFAHREN ZUR GLEISFREI- UND -BESETZTMELDUNG**
METHOD FOR INDICATING WHETHER A RAILWAY TRACK IS FREE OR OCCUPIED
PROCEDE POUR SIGNALER QU'UNE VOIE FERREE EST LIBRE OU OCCUPEE

(30) Priorität: 14.06.2000 DE 10029124
(43) Veröffentlichungstag der Anmeldung: 19.03.2003
(73) Patentinhaber: SIEMENS AKTIENGESELLSCHAFT, 80333 München (DE)
(72) Erfinder: HELSCH, Rüdiger, 38108 Braunschweig (DE)
(86) Internationale Anmeldenummer: PCT/DE2001/002092
(87) Internationale Veröffentlichungsnummer: WO 2001/096164

(56) Entgegenhaltungen:
- EP-A- 0 739 802
- EP-A- 0 739 803
- DE-A- 4 233 546
- DE-A- 19 522 584
- DE-A- 19 522 585

## Beschreibung

Die Erfindung bezieht sich auf ein Verfahren nach dem Oberbegriff des Patentanspruches 1. Ein solches Verfahren ist aus der EP 0 739 802 A2 bekannt. Dort geht es speziell um die Auflösung von in Folge von Zählfehlern fehlerhaft besetzt gemeldeten Gleisabschnitten nach dem Erkennen dieser Zählfehler. Für jeden Zählpunkt, dessen Störungen oder Ausfälle maskiert werden sollen, wird in einem die Befahrungsmeldungen der Zählpunkte verarbeitenden, die Funktion von Zählwerken realisierenden Achszählrechner ein den betreffenden Zählpunkt überspannender virtueller Gleisabschnitt installiert, der die beiden an den Zählpunkt angrenzenden Gleisabschnitte umfasst. Stimmen die Zählergebnisse der Zählpunkte an den Enden dieses virtuellen Gleisabschnittes überein, dann wird auf den gestörten Zählpunkt im Sinne einer Zählkorrektur eingewirkt und der virtuelle Gleisabschnitt danach in der Reihenfolge, in der seine Gleisabschnitte besetzt wurden, abschnittsweise grundgestellt. Dies geschieht von demjenigen Achszählrechner aus, in dem die von den Zählpunkten stammenden Befahrungsmeldungen verarbeitet werden. Die Maßnahmen zur Zählfehlerkorrektur belasten die Achszählrechner in unerwünschter Weise, weil sie den Vergleich der an den einzelnen Zählpunkten erkannten Achszahlen erforderlich machen. Diese Achszahlen müssen ausschließlich für die Beseitigung von Zählstörungen in den Achszählrechnern zwischengespeichert und miteinander verglichen werden. Eigentliche Aufgabe der Achszählrechner ist aber die Gleisüberwachung durch fahrrichtungsabhängiges Zählen von Zählimpulsen nach dem Prinzip der Nettozählung ohne zusätzliche Speicherung der jeweils an einem Zählpunkt vorbeigefahrenen Fahrzeugachsen.

Aus "Signal + Draht", 87(1995)5, Seiten 156 bis 162 ist ein Verfahren zur Korrektur eines ausgefallenen Zählpunktes bekannt, bei dem die beiden angrenzenden Freimeldeabschnitte zu einem virtuellen Abschnitt zusammengefasst werden. Die Freimeldung erfolgt erst dann, wenn der virtuelle Abschnitt geräumt ist. Hierzu werden die in den virtuellen Gleisabschnitt eingefahrenen Achsen mit den aus ihm ausgefahrenen Achsen zahlenmäßig erfasst und miteinander verglichen.

Aufgabe der vorliegenden Erfindung ist es, ein Verfahren nach dem Oberbegriff des Patentanspruches 1 so auszugestalten, dass auf eine zusätzliche Speicherung und einen zusätzlichen Vergleich der an den Ein- und Ausfahrzählpunkten von virtuellen Gleisabschnitten detektierten Fahrzeugachsen durch Achszählrechner bei der Maskierung von Störungen und Ausfällen an den Zählpunkten verzichtet werden kann.

Die Erfindung löst diese Aufgabe durch die kennzeichnenden Merkmale des Patentanspruches 1. Die Maskierung von Störungen und Ausfällen ist damit allein abhängig von den Zählergebnissen der Achszählrechner beim Erfassen der sich innerhalb eines Gleisabschnittes oder eines virtuellen Gleisabschnittes aufhaltenden Fahrzeugachsen.

Für den Fall, dass ein virtueller Gleisabschnitt störungsbedingt als befahren angenommen wird, ist vorgesehen, diesen grundzustellen, wenn die von ihm überspannten realen Gleisabschnitte oder alle ihn überdeckenden benachbarten virtuellen Gleisabschnitte freigemeldet sind. Damit verschwinden auch störungsbedingte Besetztmeldungen virtueller Gleisabschnitte automatisch dann, wenn feststeht, dass diese Abschnitte tatsächlich nicht mehr befahren sind.

Vorteilhafte Ausgestaltungen und Weiterbildungen des erfindungsgemäßen Verfahrens sind in den Unteransprüchen angegeben.

So sollen die Achszählrechner die Gleisüberwachung ausschließlich nach dem Prinzip der Nettozählung durchführen, wobei die Freimeldung der einzelnen Gleisabschnitte durch ODER-Verknüpfung von Freimeldungen für die einzelnen Abschnitte bewirkt wird. Insbesondere soll die Grundstellung der Gleisabschnitte außerhalb der Zählpunktrechner, vorzugsweise in einem Stellwerk, vorgenommen werden können, das die Ergebnismeldungen der Nettozähler verarbeitet; dabei werden die Achszählrechner durch die vom Stellwerk vorzunehmenden Grundstellungen in gar keiner Weise zusätzlich belastet.

Für die Einfahr- und Ausfahrzählpunkte von Streckenbereichen können vorteilhaft Zählpunktverdopplungen vorgesehen sein, um für die Ein- und Ausfahrzählpunkte kurze virtuelle Gleisabschnitte bilden zu können. Damit sind dann auch Störungen und Ausfälle an diesen Ein- und Ausfahrzählpunkten überdeckbar.

Die Erfindung ist nachstehend anhand von in der Zeichnung verdeutlichten Ausführungsbeispielen näher erläutert. Die Zeichnung zeigt in
- Figur 1: ein einzelnes Gleis mit einer Vielzahl von Zählpunkten und den durch diese Zählpunkt definierten realen und virtuellen Gleisabschnitten, in
- Figur 2: eine entsprechende Darstellung für eine Gleisverzweigung und in
- Figur 3: wieder ein einzelnes Gleis mit einem verdoppelten Zählpunkt am Einfahrende des Gleises.

Die in Figur 1 dargestellte Strecke ist durch Zählpunkte 1 bis 8 in aneinander grenzende Gleisabschnitte A bis G beliebiger Länge unterteilt. Jeder Zählpunkt weist streckenseitig zwei Sensoren zum Erkennen vorüberlaufender Fahrzeugräder auf. Die Sensormeldungen jedes Zählpunktes werden entweder vor Ort in fahrrichtungsabhängige Zählimpulse umgewandelt und dann an meist ferne Zählwerke übermittelt oder diese Umsetzung erfolgt erst an den Zählwerken. Die Zählwerke sind heute üblicherweise als Achszählrechner ausgeführt. Die an einem Zählpunkt in der einen Fahrrichtung vorbei fahrenden Fahrzeugachsen werden vom Achszählrechner abschnittsbezogen in einen Zähler eingezählt, die in der anderen Richtung vorbei fahrenden Achsen werden ausgezählt. Ist die Summe der in den Zähler eingezählten Achsen gleich der Summe der aus ihm ausgezählten Achsen, so wird der zugehörige Abschnitt freigemeldet, andernfalls wird er besetzt gemeldet.

Für eine selbsttätige Grundstellung von infolge einer Störung oder eines Ausfalls besetzt gemeldeten Gleisabschnitten ist jedem Zählpunkt, dessen Störung oder Ausfall überdeckt werden soll, in an sich bekannter Weise ein virtueller Gleisabschnitt zugeordnet, der diesen Zählpunkt sowie die beidseits angrenzenden Gleisabschnitte inklusive der diesen zugeordneten Zählpunkte beinhaltet. Die virtuellen Gleisabschnitte sind in der Zeichnung mit der Ziffer des jeweils zu maskierenden Zählpunktes und den Buchstaben der diesem Zählpunkt benachbarten Gleisabschnitte bezeichnet. So wird z. B. der Gleisfreimeldeabschnitt C durch die Zählpunkte 3 und 4 begrenzt, der den Zählpunkt 4 und die Gleisabschnitte C und D überdeckende virtuelle Gleisabschnitt C4D durch die Zählpunkte 3 und 5.

Eine von der Achszählung bereitgestellte Freimeldung eines Abschnittes ist als signaltechnisch sicher anzusehen. Es ist zwar durchaus möglich, dass ein Achszählabschnitt fälschlich besetzt gemeldet wird, z. B. bei Ausfall oder Störung eines Zählpunktes; es kann aber mit ausreichender Wahrscheinlichkeit ausgeschlossen werden, dass ein Achszählabschnitt fehlerhaft freigemeldet wird. Deshalb kann die folgende Annahme getroffen werden: Liefert ein Gleisfreimeldeabschnitt eine Besetztmeldung und ein diesen Gleisfreimeldeabschnitt überspannender virtueller Abschnitt eine Freimeldung oder liefert der Gleisfreimeldeabschnitt eine Freimeldung und ein diesen Gleisfreimeldeabschnitt überspannender virtueller Abschnitt eine Besetztmeldung, kann davon ausgegangen werden, dass der Gleisfreimeldeabschnitt tatsächlich frei ist und die jeweilige Besetztmeldung ausfall- oder störungsbedingt ist. Auf das konkrete Ausführungsbeispiel der Figur 1 bezogen bedeutet dies z. B., dass dann, wenn die Achszählung für den Gleisfreimeldeabschnitt C eine Besetztmeldung und für den virtuellen Abschnitt C4D eine Freimeldung liefert, davon ausgegangen werden kann, dass der Gleisfreimeldeabschnitt C tatsächlich frei ist. Ebenso kann, wenn die Achszählung für den Gleisfreimeldeabschnitt C eine Freimeldung aber für den virtuellen Abschnitt C4D oder den virtuellen Abschnitt B3C eine Besetztmeldung liefert, davon ausgegangen werden, dass der Gleisfreimeldeabschnitt C tatsächlich frei ist. Damit ergibt sich die Freimeldung eines Gleisabschnittes aus einer ODER-Verknüpfung der Freimeldungen des betreffenden Gleisabschnittes und der den Gleisabschnitt überspannenden virtuellen Gleisabschnitte. Die Freimeldung eines Gleisabschnittes ist damit nurmehr noch mittelbar abhängig von den jeweils detektierten Achszahlen, nicht aber von einem Vergleich der insgesamt an den einzelnen Zählpunkten vorbeigelaufenen Achszahlen. Die Freimeldung ist vielmehr ausschließlich abhängig von den Frei- und Besetztmeldungen für die einzelnen realen und virtuellen Gleisabschnitte.

Ein Achszählabschnitt, der störungsbedingt besetzt gemeldet ist, in dem sich aber keine Achsen befinden können, soll erfindungsgemäß über die ODER-Verknüpfung der für diesen Abschnitt und die zugehörigen virtuellen Abschnitte vorliegenden Freimeldungen automatisch grundgestellt werden. Allerdings darf ein solcher Gleisabschnitt nur grundgestellt werden, wenn die letzte gezählte Achse eine ausgezählte Achse ist. Ist die letzte Achse eine eingezählte Achse, dann wird die Grundstellung zeitlich verschoben, bis eine Achse ausgezählt wird.

Ist z. B. der Gleisfreimeldeabschnitt C besetzt gemeldet, aber der virtuelle Abschnitt C4D oder der virtuelle Abschnitt B3C freigemeldet, dann soll der Gleisfreimeldeabschnitt C automatisch grundgestellt werden.

Nach der gleichen Logik kann ein virtueller besetztgemeldeter Gleisabschnitt automatisch grundgestellt werden, wenn alle Gleisfreimeldeabschnitte, die der virtuelle Gleisabschnitt überspannt, freigemeldet sind. Ist z. B. der virtuelle Gleisabschnitt C4D besetzt gemeldet obwohl die von ihm überspannten Freimeldeabschnitte C und D freigemeldet sind, so kann der virtuelle Gleisabschnitt C4D automatisch grundgestellt werden. Das Gleiche ist auch möglich, wenn die diesen virtuellen Gleisabschnitt jeweils mindestens teilweise, zusammen aber vollständig überspannenden virtuellen Gleisabschnitte B3C und D5E freigemeldet sind.

Der besondere Vorteil des erfindungsgemäßen Verfahrens zum Frei- und Besetztmelden von Gleisabschnitten besteht darin, dass in die Grundstellung besetztgemeldeter Abschnitte nicht mehr die Achszahlen der an den Zählpunkten vorübergelaufenen Fahrzeugachsen einbezogen werden, sondern nur die Freimeldungen der Abschnitte, wie sie von den Achszählrechnern zur Verfügung gestellt werden. Die Grundstellung kann deshalb von einer Einrichtung außerhalb der Achszählung vorgenommen werden, beispielsweise von einem Stellwerk.

Figur 2 zeigt die Anwendung der Erfindung bei einem sich verzweigenden Gleis. Die Bezeichnung der Zählpunkte sowie der realen und virtuellen Gleisabschnitte folgt der der Figur 1. Die Weiche wird durch einen gemeinsamen Gleisabschnitt überwacht, der durch die Zählpunkte 3, 4 und 9 begrenzt ist.. Bleibt die Besetztmeldung des annahmegemäß vollständig geräumten Gleisabschnittes C als Folge einer Störung am Zählpunkt 3 stehen, so erfolgt die automatische Grundstellung dieses Gleisabschnittes, wenn mindestens einer der virtuellen Gleisabschnitte B3C, C4D oder C9H freigemeldet wird, d. h. z. B. für Abschnitt B3C, wenn die Anzahl der über die Zählpunkte 2, 4 und 9 fahrrichtungsabhängig ein- und ausgefahrenen Achsen null ist.

Ohne besondere Vorkehrungen kann der erste und der letzte Zählpunkt eines Gleisfreimeldebereiches nicht durch einen virtuellen Abschnitt überspannt werden, d. h. etwaige dort auftretende Zählstörungen ließen sich nicht ohne weiteres unwirksam machen. Wenn dies jedoch gefordert würde, wäre es möglich, dies dadurch zu erreichen, dass die betreffenden Ein- und Auszählpunkte verdoppelt werden, wie es in Figur 3 für den als Einfahrzählpunkt angenommenen Zählpunkt 2 dargestellt ist. Ein in geringem Abstand zu diesem angeordneter zusätzliche Zählpunkt 1 macht es möglich, über den zu maskierenden Zählpunkt 2 einen virtuellen Gleisabschnitt A2B zu spannen, über den die Grundstellung des Gleisabschnittes 2 herbeigeführt werden kann. Eine solche Grundstellung würde aber auch automatisch vorgenommen werden, wenn beim Vorrücken des Zuges der virtuelle Gleisabschnitt B3C freigemeldet würde; allerdings würde diese Grundstellungsmeldung zeitlich später erfolgen.

Bei den vorstehend näher erläuterten Ausführungsbeispielen überspannen die virtuellen Gleisabschnitte jeweils zwei zu beiden Seiten eines zu maskierenden Zählpunktes angeordnete Gleisabschnitte. Es ist aber auch möglich, die virtuellen Gleisabschnitte jeweils über mehr als zwei Gleisabschnitte zu spannen. Die Anzahl der überspannten Gleisabschnitte und damit die Länge der virtuellen Gleisabschnitte ist beliebig zu wählen. Wichtig ist lediglich, dass die virtuellen Gleisabschnitte jeweils lückenlos aneinander grenzende Gleisabschnitte überspannen, wobei ihre Anordnung zum jeweils zu maskierenden Zählpunkt durchaus unsymmetrisch sein kann.

Das erfindungsgemäße Verfahren lässt sich ohne besondere Vorkehrungen auf beliebig komplexe Gleistopologien mit Weichen, Abschnitten, Kreuzungen usw. anwenden, indem deren Zählpunkten die für ihre Maskierung nach der Erfindung jeweils vorgesehenen virtuellen Gleisabschnitte zugeordnet werden.

Der besondere Vorteil des erfindungsgemäßen Verfahrens besteht darin, dass die automatische Grundstellung fehlzählungsbedingt besetzt gemeldeter Gleisabschnitte allein auf Grund der für die einzelnen realen und virtuellen Gleisabschnitte verfügbaren Freimeldungen herbeigeführt werden kann, ohne dass es hierzu an den Zählwerken oder den Achszählrechnern besonderer Maßnahmen für die zahlenmäßige Integration von Befahrungsmeldungen bedarf.

## Patentansprüche

1. Verfahren zur Gleisfrei- und -besetztmeldung von Gleisabschnitten, von denen jeder durch Zählpunkte begrenzt ist, die beim Vorüberlaufen von Fahrzeugrädern Befahrungsmeldungen für die Gleisüberwachung durch zugehörige Zählwerke oder Achszählrechner erzeugen, wobei zur Überdeckung etwaiger Zählfehler mindestens vorübergehend über die betreffenden Zählpunkte jeweils ein virtueller Gleisabschnitt gespannt wird, der mindestens die beiden an den Zählpunkt direkt angrenzenden Gleisabschnitte umfasst,
wobei die Grundstellung des Gleisabschnittes (C) von der Freimeldung mindestens eines der ihn überspannenden virtuellen Gleisabschnitte (B3C, C4D) abhängig gemacht wird,
**dadurch gekennzeichnet, dass** die Grundstellung des virtuellen Gleisabschnittes (C4D) davon abhängig gemacht wird, dass die beiden von ihm überspannten realen (C, D) oder die ihn insgesamt vollständig überspannenden virtuellen (B3C, D5E) Gleisabschnitte freigemeldet sind.

2. Verfahren nach Anspruch 1,
**dadurch gekennzeichnet ,**
**dass** in den Zählwerken oder Achszählrechnern die Funktionen von Nettozählern für Ein- und Auszählimpulse in bzw. aus zugehörigen Gleisabschnitten und virtuellen Gleisabschnitten implementiert werden und dass die Freimeldesignale der Nettozähler dazu verwendet werden, etwaige besetztgemeldete Abschnitte über ODER-Verknüpfungen grundzustellen

3. Verfahren nach Anspruch 2,
**dadurch gekennzeichnet ,**
**dass** die Grundstellung eines Gleisabschnittes innerhalb oder außerhalb des jeweiligen Zählwerkes oder Achszählrechners in einer gesonderten Verarbeitungsebene aus den dort verfügbaren Freimeldungen des Zählwerkes bzw Achszählrechners herbeigeführt wird.

4. Verfahren nach einem der Ansprüche 1 bis 3,
**dadurch gekennzeichnet ,**
**dass** die Zählpunkte (2) am Einfahr- und/oder Ausfahrende eines von einem Zählwerk oder einem Achszählrechner überwachten Streckenbereiches verdoppelt (1, 2) werden zum Bilden je eines den Ein- bzw. Ausfahrgleisabschnitt hinaus über das Ein-und Ausfahrende überspannenden virtuellen Gleisabschnittes (A2B in Fig.3).

5. Verfahren nach einem der Ansprüche 1 bis 4,
**dadurch gekennzeichnet ,**
**dass** die Grundstellung eines besetztgemeldeten Gleisabschnittes oder eines besetzgemeldeten virtuellen Gleisabschnittes davon abhängig gemacht wird, dass die zuletzt gezählte Achse eine aus dem betreffenden Abschnitt ausgefahrene Achse ist.

6. Verfahren nach einem der Ansprüche 1 bis 5,
**dadurch gekennzeichnet ,**
**dass** die von der Stellwerklogik ausgewertete effektive Freimeldung eines Gleisabschnittes aus der logischen Veroderung der vom Achszählrechner für diesen Abschnitt gemeldeten Freimeldung (C) und den Freimeldungen eines oder mehrerer diesen Abschnitt überspannenden virtuellen Gleisabschnitte (B3C, C4D) ermittelt wird.

## Claims

1. Method for indicating whether railway track sections are free or occupied, each of which track sections is bounded by counting points which generate travel-over messages for the track monitoring by means of associated counters or axle counting computers when vehicle wheels pass over them, in each case a virtual track section, which comprises at least the two track sections directly adjoining the counting point, being temporarily extended over the respective counting points in order to cover any counting errors, the return to normal of the track section (C) being made dependent on the free-indication message of at least one of the virtual track sections (B3C, C4D) extending over it, **characterized** and in that the return to normal of the virtual track section (C4D) is made dependent on the two real track sections (C, D) over which the latter extends or the virtual track sections (B3C, D5E) which extend completely over the latter in its entirety being indicated as being free.

2. Method according to Claim 1, **characterized in that** the functions of net counters for counting in and counting out pulses in or from associated track sections and virtual track sections are implemented in the counters or axle counting computers, and **in that** the free-indication signals of the net counters are used to return to normal any sections indicated as being occupied, by means of OR logic operations.

3. Method according to Claim 2, **characterized in that** the return to normal of a track section is brought about inside or outside the respective counter or axle counting computer in a separate processing level from the free-indication messages, available there, of the counter or axle counting computer.

4. Method according to one of Claims 1 to 3, **characterized in that** the counting points (2) are doubled (1, 2) at the entry end and/or exit end of a track region monitored by a counter or an axle counting computer, in order to form in each case one virtual track section (A2B in Fig. 3) which extends beyond the entry and exit track section, over the entry and exit end.

5. Method according to one of Claims 1 to 4, **characterized in that** the return to normal of a track section which is indicated as being occupied or a virtual track section which is indicated as being occupied is made dependent on the fact that the axle last counted is an axle which has exited the respective section.

6. Method according to one of Claims 1 to 5, **characterized in that** the effective free-indication message, evaluated by the interlocking cabin logic, of a track section is determined from the application of the logic OR operation to the free-indication message (C) signaled for this section by the axle counting computer and the free-indication messages of one or more virtual track sections (B3C, C4D) which extend over this section.

## Revendications

1. Procédé pour signaler si des tronçons de voie ferrée sont libres ou occupés, chacun des tronçons de voies étant limité par des points de comptage qui produisent, quand des roues des véhicules y passent, des signaux de passage pour que la voie soit surveillée par des totalisateurs ou des compteurs d'essieux correspondants, d'après lequel, pour couvrir d'éventuelles erreurs de comptage, un tronçon de voie virtuel, où se trouvent au moins les deux tronçons de voie qui avoisinent directement le point de comptage, s'étend respectivement au moins temporairement sur les points de comptage concernés et d'après lequel la position normale du tronçon de voie (C) est subordonnée à ce que soit signalé comme libre au moins un des tronçons virtuels de voie (B3C, C4D) qui la couvre,
**caractérisé en ce que** la position normale du tronçon de voie virtuel (C4D) est subordonnée à ce que soient signalés comme libres les deux tronçons de voie réels (C, D) qu'elle couvre ou les tronçons virtuels de voie (B3C, D5E) qui la couvrent au total entièrement.

2. Procédé selon la revendication 1, **caractérisé en ce que** les fonctions de compteurs nets pour les impulsions de comptage d'entrée et de sortie qui vont dans les tronçons de voie correspondantes et dans les tronçons de voies virtuelles ou en proviennent sont mises en oeuvre dans les totalisateurs ou dans les compteurs d'essieux et **en ce que** les signaux de signalisation « libre » des compteurs nets sont utilisés pour mettre en position normale d'éventuels tronçons signalés comme occupés par des combinaisons logiques OU.

3. Procédé selon la revendication 2, **caractérisé en ce que** la position normale d'un tronçon de voie à l'intérieur ou à l'extérieur du totalisateur ou du compteur d'essieux concerné est établie dans un plan distinct de traitement à partir des signalisations « libre » qui y sont disponibles dans le totalisateur ou le compteur d'essieux.

4. Procédé selon l'une des revendications 1 à 3, **caractérisé en ce que**, à l'extrémité d'entrée ou de sortie d'un tronçon de ligne surveillé par un totalisateur ou par un compteur d'essieux, les points de comptage (2) sont doublés (1, 2) pour former respectivement un tronçon de voie virtuel (A2B à la figure 3) qui couvre le tronçon de voie d'entrée ou de sortie et va au-delà de l'extrémité d'entrée et de sortie.

5. Procédé selon l'une des revendications 1 à 4, **caractérisé en ce que** la position normale d'un tronçon de voie signalé comme occupé ou d'un tronçon de voie virtuel signalé comme occupé est subordonnée à ce que le dernier essieu compté soit un essieu qui a quitté le tronçon concerné.

6. Procédé selon l'une des revendications 1 à 5, **caractérisé en ce que** la signalisation « libre » effective - d'un tronçon de voie - exploité par la logique de poste est établie à partir de l'instruction logique de la signalisation « libre » (C) signalée par le compteur d'essieux pour ce tronçon et à partir des signalisations « libre » d'une ou de plusieurs tronçons de voie virtuels (B3C, C4D) qui couvrent ce tronçon.
